# EUROPÄISCHE PATENTSCHRIFT

(11) **EP 3 902 959 B1**
(45) Veröffentlichungstag und Bekanntmachung des Hinweises auf die Patenterteilung: **10.05.2023**
(21) Anmeldenummer: 20824450.9
(22) Anmeldetag: 26.11.2020
(51) Int. Cl.: E03C 1/18

(54) **SANITÄRBECKEN UND VERFAHREN ZUR BEREITSTELLUNG EINES SANITÄRBECKENS**
SANITARY BASIN AND METHOD FOR PROVIDING A SANITARY BASIN
CUVETTE SANITAIRE ET PROCÉDÉ DE FOURNITURE D'UNE CUVETTE SANITAIRE

(30) Priorität: 26.11.2019 DE 102019218293
(43) Veröffentlichungstag der Anmeldung: 03.11.2021
(73) Patentinhaber: BLANCO GmbH + Co KG, 75038 Oberderdingen (DE)
(72) Erfinder: ELSINGER, Bernd, 75056 Sulzfeld (DE); SCHOEN, Detlef, 79104 Freiburg (DE); SILVERY, Simone, 75045 Walzbachtal (DE); OSTERROTH, Michael, 68753 Waghäusel (DE)
(74) Vertreter: Ullrich & Naumann PartG mbB
(86) Internationale Anmeldenummer: PCT/DE2020/200104
(87) Internationale Veröffentlichungsnummer: WO 2021/104585

(56) Entgegenhaltungen:
- EP-B1- 2 681 367
- US-S1- D 358 457
- US-S1- D 670 366

## Beschreibung

Die Erfindung betrifft ein Sanitärbecken, insbesondere Spültrog für eine Spüle, zum Einbau in ein Sanitärmöbel, insbesondere ein Küchenmöbel oder dergleichen, wobei das Sanitärbecken eine Oberfläche, zumindest eine Seitenschürze und eine Frontschürze umfasst, wobei in einem ersten Übergangsbereich von Oberfläche und der zumindest einen Frontschürze ein erster Rand ausgebildet ist und wobei in einem zweiten Übergangsbereich von Oberfläche und der zumindest einen Seitenschürze ein zweiter Rand ausgebildet ist.

Die Erfindung betrifft weiter ein Verfahren zur Bereitstellung eines Sanitärbeckens für Unterbau und flächenbündigen Einbau, umfassend die Schritte:
- Herstellen eines Sanitärbeckens mit einer Oberfläche, zumindest einer Seitenschürze und einer Frontschürze,
- Ausbilden eines ersten Randes in einem ersten Übergangsbereich von Oberfläche und der zumindest einen Frontschürze, und
- Ausbilden eines zweiten Randes in einem zweiten Übergangsbereich von Oberfläche und der zumindest einen Seitenschürze.

Obwohl die vorliegende Erfindung allgemein auf beliebige Sanitärbecken anwendbar ist, wird die vorliegende Erfindung in Bezug auf einen Spültrog für eine Spüle beschrieben.

Spültröge für Spülen sind in vielfältiger Weise bereits bekannt geworden und dienen zum Waschen von Obst und Gemüse, zum Spülen von Geschirr oder dergleichen. Spültröge können auf verschiedene Weise in eine Küchenarbeitsplatte integriert werden. So können Spültröge zum einen unter eine entsprechende Aussparung der Küchenarbeitsplatte als sogenannter Unterbau angeordnet werden, zum anderen können die Spültröge auch flächenbündig zu der Oberfläche der Arbeitsplatte angeordnet werden. Ebenso ist auch ein Aufbau möglich, bei dem der Spültrog von oben in eine Aussparung eingesetzt wird und sich mit seinem umlaufenden Rand auf der Oberfläche der Arbeitsplatte abstützt.

Wird der Spültrog unter der Küchenarbeitsplatte eingebaut, ist auch lediglich ein teilweiser Unterbau möglich, das heißt Teile des Spültrogs ragen parallel zur Oberfläche der Küchenarbeitsplatte nach vorne, also zur Stirnseite der Küchenarbeitsplatte, hervor. Dabei ist es zum Schutz der frontalen und seitlichen vorstehenden Bereiche des Spültrogs üblich, diese mit Seitenschürzen und einer Frontschürze zu versehen.

Aus der EP 2 680 722 B1 und der US 10,151,085 B2 ist jeweils eine Spültroganordnung bekannt geworden mit einem Spültrog, an den im Wesentlichen eine U-förmige Schürze zur Bildung von Front- und teilweisen Seitenschürzen auf einen entsprechend angeordneten Steg des Spültrogs oder entsprechende Vorsprünge aufgeklebt ist. Nachteilig dabei ist, dass die Herstellung und Implementierung aufwendig ist und der Spültrog nur als Aufbau einsetzbar ist. Mit anderen Worten ist der Spültrog gegebenenfalls nur äußerst aufwendig an andere Einbauarten wie beispielsweise Unterbau oder flächenbündigen Einbau anpassbar.

Aus der EP 2 681 367 B1 ist ein Spültrog mit einer Front- und zwei Seitenschürzen bekannt geworden. Hierbei ist der Oberflächenbereich des den Spültrog umlaufenden Randes im Bereich von Front- und Seitenschürzen breiter als der restliche umlaufende Rand des Spültrogs. Nachteilig dabei ist, dass der Spültrog nur als Unterbau einer Arbeitsplatte integrierbar ist. Ebenso ist dieser nur äußerst aufwendig an andere Einbauarten wie beispielsweise Unterbau oder flächenbündigen Einbau anpassbar.

Eine Aufgabe der vorliegenden Erfindung ist es daher, ein Sanitärbecken und ein Verfahren zur Bereitstellung eines Sanitärbeckens bereitzustellen, dessen Herstellung beziehungsweise Durchführung einfach und kostengünstig ist. Eine weitere Aufgabe der vorliegenden Erfindung ist es, ein Sanitärbecken anzugeben, welches flexibel an unterschiedliche Einbauarten anpassbar ist. Eine weitere Aufgabe der vorliegenden Erfindung ist es, ein alternatives Sanitärbecken sowie ein alternatives Verfahren zur Bereitstellung eines Sanitärbeckens anzugeben.

In einer Ausführungsform löst die vorliegende Erfindung die vorstehend genannten Aufgaben mit einem Sanitärbecken nach Anspruch 1.

In einer weiteren Ausführungsform löst die vorliegende Erfindung die vorstehend genannten Aufgaben mit einem Verfahren zur Bereitstellung eines Sanitärbeckens nach Anspruch 12.

Einer der damit erzielten Vorteile ist, dass damit ein Sanitärbecken zur Verfügung gestellt wird, welches direkt zum Unterbau verwendet werden kann und gleichzeitig auch für einen flächenbündigen, hochwertigen Einbau in eine Arbeitsplatte einfach anpassbar ist. Darüber hinaus ist eine besonders einfache Herstellung möglich, da auf Grund der Ausbildung der Ränder eine einfache Entformbarkeit bei Sanitärbecken in Form von Gießteilen aus dem Gießwerkzeug ermöglicht wird. Ein weiterer Vorteil hiervon ist, dass mittels des Radius eine einfache Bestimmung der Größe des Randes sowie eine einfache Herstellbarkeit des Randes ermöglicht wird. Zudem werden scharfe Kanten vermieden.

Unter dem Begriff "kontinuierlich" in Bezug auf den Übergang zwischen zwei Rändern und/oder zwischen Front- und Seitenschürze, zwischen Frontschürze und Oberfläche und/oder zwischen Seitenschürze und Oberfläche ist jeder stetige, mit anderen Worten nicht unterbrochene Übergang zu verstehen. Insbesondere umfasst der Begriff "kontinuierlich" jedweden Übergang mit konstanter Krümmung, beispielsweise mit einem definierten Radius, oder mit nicht-konstanter Krümmung, beispielsweise mittels eines oder mehrerer Splines, gefasten Kanten, konischen Verrundungen oder dergleichen.

Weitere Merkmale, Vorteile und weitere Ausführungsformen der Erfindung sind im Folgenden beschrieben oder werden dadurch offenbar.

Gemäß einer vorteilhaften Weiterbildung beträgt der Winkel zwischen der zumindest einen Seitenschürze und der Frontschürze und/oder der Winkel zwischen Oberfläche und Seitenschürze und/oder Frontschürze zwischen 80 Grad und 100 Grad, vorzugsweise zwischen 85 Grad und 95 Grad, insbesondere im Wesentlichen 90 Grad. Damit wird eine hohe optische Anmutung bei gleichzeitig weiterhin einfacher Herstellung ermöglicht.

Gemäß einer weiteren vorteilhaften Weiterbildung ist der Übergangsbereich zwischen der zumindest einen Frontschürze und der zumindest einen Seitenschürze kontinuierlich ausgebildet, insbesondere ist dieser gekrümmt. Damit werden scharfe Kanten vermieden, was die Verletzungsgefahr einerseits und die Wahrscheinlichkeit von Beschädigungen des Sanitärbeckens andererseits reduziert.

Gemäß einer weiteren vorteilhaften Weiterbildung ist der Übergangsbereich zwischen der zumindest einen Frontschürze und der zumindest einen Seitenschürze mit einem Krümmungsradius versehen, der zumindest das 3-fache, insbesondere mehr als das 6-fache, vorzugsweise mehr als das 10-fache der Größe des ersten Randes aufweist. Vorteil hiervon ist, dass der Krümmungsradius hinreichend groß ausgebildet ist gegenüber der Größe des ersten Randes, um die Gefahr von Beschädigungen zu vermeiden und gleichzeitig eine einfache Entformbarkeit bei gegossenen Sanitärbecken aus dem Gießwerkzeug sicherzustellen.

Gemäß einer weiteren vorteilhaften Weiterbildung beträgt das Verhältnis der Radien von erstem Rand und erstem Randbereich des zweiten Randes mindestens 1,5, vorzugsweise mindestens 2,0, insbesondere mindestens 2,5, vorzugsweise mindestens 3, insbesondere 4, 4,5 oder 5. Damit wird ein besonders einfacher flächenbündiger Einbau ermöglicht.

Gemäß einer weiteren vorteilhaften Weiterbildung weist der zweite Rand zumindest zwei erste Randbereiche auf, die jeweils zu unterschiedlichen Seitenschürzen benachbart angeordnet sind. Damit wird eine symmetrische Anordnung der beiden ersten Randbereiche ermöglicht, was die Herstellung vereinfacht und eine hohe optische Anmutung erzeugt.

Gemäß einer weiteren vorteilhaften Weiterbildung beträgt das Verhältnis der Radien von erstem Randbereich und zweitem Randbereich des zweiten Randes mindestens 2,5, vorzugsweise mindestens 5,0, insbesondere mindestens 7,5, vorzugsweise mindestens 9, insbesondere 10, 11 oder 12. Damit wird eine besonders einfache Herstellbarkeit ermöglicht, da nur in dem ersten Randbereich ein verglichen mit einem größeren Radius schwerer herzustellender kleinerer Radius bereitgestellt werden muss.

Gemäß einer weiteren vorteilhaften Weiterbildung beträgt das Verhältnis der Länge der Erstreckung von erstem und zweitem Randbereich entlang der Oberfläche zumindest 1,5, vorzugsweise mindestens 2,5, insbesondere mindestens 3, vorzugsweise mindestens 4, insbesondere 5 oder mehr. Damit wird die Herstellbarkeit weiter vereinfacht, da lediglich in einem kleinen Bereich ein Rand mit kleinem Radius bereitgestellt werden muss.

Gemäß einer weiteren vorteilhaften Weiterbildung ist der zweite Randbereich des zweiten Randes als Kante mit Radius 0 ausgebildet. Dies ermöglicht eine besonders einfache Herstellung, beispielsweise durch Fräsen.

Gemäß einer weiteren vorteilhaften Weiterbildung ist das Sanitärbecken einteilig ausgebildet. Vorteil hiervon ist eine einfache Integration, da eine aufwendige, zeitintensive Montage verschiedener Teile des Sanitärbeckens entfällt.

Gemäß einer weiteren vorteilhaften Weiterbildung weisen im Bereich des zweiten Randbereichs die Oberfläche und/oder die Seitenschürze parallel zur Oberfläche einen Rücksprung auf. Damit wird ein noch einfacherer flächenbündiger Einbau ermöglicht, da ein Nutzer einen Rücksprung weniger störend wahrnimmt als beispielsweise ein gleichartiger oder gleichgroßer Vorsprung, selbst wenn diese im Millimeterbereich liegen.

Gemäß einer weiteren vorteilhaften Weiterbildung ist die zumindest eine Seitenschürze nur teilweise entlang einer Seitenwand des Sanitärbeckens erstreckend ausgebildet. Damit werden unnötige Beschränkungen beim flächenbündigen Einbau durch die Seitenschürze vermieden, der Bauraum insgesamt der Sanitäreinrichtung verkleinert.

Gemäß einer vorteilhaften Weiterbildung des Verfahrens werden die Größen von erstem und zweitem Randbereich so hergestellt, dass das Verhältnis der Radien von erstem Randbereich und zweitem Randbereich mindestens 2,5, vorzugsweise mindestens 5,0, insbesondere mindestens 7,5, vorzugsweise mindestens 9, insbesondere 10, 11 oder 12 beträgt. Damit wird eine besonders einfache Herstellbarkeit ermöglicht, da nur in dem ersten Randbereich ein kleiner und gleicher mit einem größeren Radius schwerer herzustellender kleinerer Radius bereitgestellt werden muss.

Gemäß einer weiteren vorteilhaften Weiterbildung des Verfahrens wird im Bereich des zweiten Randbereichs die Oberfläche und/oder zumindest eine Seitenschürze parallel zur Oberfläche mit einem Rücksprung hergestellt. Beispielsweise kann damit eine Seitenschürze parallel zur Oberfläche mit einem Rücksprung versehen sein, eine auf einer anderen Seite des Sanitärbeckens liegende Seitenschürze kann dabei parallel zur Oberfläche mit einem Vorsprung versehen sein. Mittels des Rücksprungs wird ein noch einfacherer flächenbündiger Einbau ermöglicht, da ein Nutzer einen Rücksprung weniger störend wahrnimmt als beispielsweise ein gleichartiger oder gleichgroßer Vorsprung, selbst wenn diese im Millimeterbereich liegen.

Gemäß einer weiteren vorteilhaften Weiterbildung des Verfahrens wird das Sanitärbecken mit Ausnahme des ersten Randes und des ersten Randbereichs des zweiten Randes mit dem zweiten Randbereich des zweiten Randes hergestellt und der so hergestellte zweite Randbereich wird umlaufend zur Bildung einer Kante abgefräst und/oder geschliffen. Damit wird der Bauraum und Gewicht insgesamt verkleinert und das Sanitärbecken für einen flächenbündigen Einbau optimiert.

Weitere wichtige Merkmale und Vorteile der Erfindung ergeben sich aus den Unteransprüchen, aus den Zeichnungen und aus der dazugehörigen Figurenbeschreibung anhand der Zeichnungen.

Bevorzugte Ausführungen und Ausführungsformen der vorliegenden Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt
- Fig. 1: in dreidimensionaler schematischer Ansicht einen Ausschnitt eines vorderen Eckbereichs eines Spültrogs gemäß einer Ausführungsform der vorliegenden Erfindung;
- Fig. 2: in dreidimensionaler schematischer Ansicht einen Ausschnitt des vorderen Eckbereichs des Spültrogs der Fig. 1;
- Fig. 3: in dreidimensionaler schematischer Ansicht einen Ausschnitt des vorderen Eckbereichs des Spültrogs gemäß einer Ausführungsform der vorliegenden Erfindung; und
- Fig. 4: Schritte eines Verfahrens gemäß einer Ausführungsform der vorliegenden Erfindung.

Figur 1 zeigt in dreidimensionaler schematischer Ansicht einen Ausschnitt eines vorderen Eckbereichs eines Spültrogs gemäß einer Ausführungsform der vorliegenden Erfindung.

Im Detail zeigt Figur 1 einen Ausschnitt einer linken vorderen Ecke eines Spültrogs 1. Der Spültrog 1 weist eine flache umlaufende Oberfläche 2 in Form eines breiten Vorsprungs auf, die im vorderen Bereich in eine Frontschürze 4 und seitlich in eine Seitenschürze 3 übergeht. Die Ebenen von Frontschürze 4 und Seitenschürze 3, Oberfläche 2 und Seitenschürze 3 sowie Oberfläche 2 und Frontschürze 4 bilden jeweils einen Winkel 40, 41, 42 von im Wesentlichen 90 Grad. Auf der linken Seite der Figur 1 ist ein Ausschnitt einer Arbeitsplatte 5 gezeigt, in der der Spültrog flächenbündig eingebaut ist. Zwischen der im Wesentlichen in der Einbausituation horizontal verlaufenden Oberfläche 2 und der Frontschürze 4 ist ein erster Übergangsbereich 10 mit einem ersten Rand ausgebildet, der einen ersten Radius 51 aufweist, so dass ein abgerundeter Übergang zwischen Oberfläche 2 und Frontschürze 4 gebildet wird. Der erste Radius 51 kann beispielsweise zwischen 1,5 mm und 4 mm betragen. Weiterhin ist zwischen der Oberfläche 2 und der gezeigten Seitenschürze 3 ein zweiter Übergangsbereich 11 mit einem zweiten Rand 21 ausgebildet. Der zweite Rand 21 weist dabei zwei Abschnitte 30, 31 auf, die unterschiedliche Radien 54, 53 aufweisen, sodass jeweils ein Übergang zwischen Oberfläche 2 und Seitenschürze 3 erfolgt. Der Radius 53 kann beispielsweise zwischen 0,5 mm und 2,5 mm ausgebildet sein.

Die Länge 60 des Abschnitts 30 entlang der Oberfläche 2 kann beispielsweise zwischen 2 mm und 100 mm, vorzugsweise zwischen 50 mm und 70 mm betragen. Die Erstreckung beziehungsweise Länge 61 des zweiten Abschnitts 31 ist dabei um mehr als das Fünffache größer als die Erstreckung des ersten Abschnitts 30 des zweiten Randes 21. Der Radius 51 zwischen Oberfläche 2 und Frontschürze 4 ist dabei größer als der Radius 54 des zweiten Abschnitts 31 des zweiten Rands 21, jedoch größer als der Radius 53 des ersten Abschnitts 30 des zweiten Randes 21 in den vorderen beiden Ecken des Spültrogs 1, also in den Ecken, die zur Frontschürze 4 benachbart sind. Der Abschnitt 31 mit Radius 54 weist einen Radius von 0 mm auf, mit anderen Worten wird eine Kante zwischen Seitenschürze 3 und Oberfläche 2 gebildet. Hierbei wird nicht nur der zweite Übergangsbereich 11 gefräst, sondern im Wesentlichen die restlichen Bereiche der Seitenschürzen links und rechts und die Rückwand 6 bis auf die Abschnitte 30 und die Frontschürze 4.

Entlang des in Figur 1 von rechts unten nach links oben verlaufenden Bereichs der Oberfläche 2 gehen die unterschiedlich großen Radien 54, 53 zumindest stetig, insbesondere kontinuierlich, ineinander über. Schließlich erfolgt ebenfalls ein abgerundeter Übergang mit Radius 50 im Übergangsbereich 12 zwischen Frontschürze 4 und Seitenschürze 3. Der Radius 50 kann beispielsweise zwischen 5 mm und 200 mm, vorzugsweise zwischen 7,5 mm und 100 mm, insbesondere zwischen 10 mm und 40 mm, vorzugsweise zwischen 10 mm und 20 mm betragen. Weiterhin erfolgt im Übergangsbereich 12 der Übergang zwischen dem ersten Radius 51 auf den Radius 53 des zweiten Randes 21 mit sich kontinuierlich veränderndem Radius 52.

Die Figuren 2 und 3 zeigen jeweils in dreidimensionaler schematischer Ansicht einen Ausschnitt des vorderen Eckbereichs eines Spültrogs gemäß einer Ausführungsform der vorliegenden Erfindung.

Im Detail zeigt Figur 2 eine dreidimensionale Ansicht gemäß Figur 1 ohne die Arbeitsplatte 5, wobei Teile der Seitenschürze 3 im Bereich 90 beispielsweise mittels Fräsen entfernt und gleichzeitig der Radius 54 des zweiten Abschnitts 31 des zweiten Randes 21 als Kante 8 (Radius 0 mm) ausgebildet wurde. Zwischen den beiden Radien 53 und 54 der beiden Abschnitte 30, 31 des zweiten Randes 21 ist ein "harter" Übergang entstanden, das heißt der Übergang erfolgt zwar stetig, jedoch nicht kontinuierlich.

In der Darstellung der Figur 2 weist der Abschnitt 31, in dem die Kante 8 gefräst wurde, einen Vorsprung 70 in Bezug auf den nicht gefrästen Abschnitt 30 auf, das heißt die Seitenschürze 3 wird in diesem Bereich mit einer entsprechend großen Materialstärke hergestellt, um den Vorsprung 70 einerseits, als auch die Kante 8 im Abschnitt 31 andererseits zu ermöglichen.

Alternativ ist es in einer weiteren Ausführungsform der Figur 3 ebenfalls möglich, anstelle des Vorsprungs 70 einen Rücksprung 80 vorzusehen, das heißt der verbliebene Teil der Seitenschürze 3 im Bereich 30 steht entsprechend vor. Dies bietet weitere Vorteile bei einem flächenbündigen Einbau des Spültrogs 1.

Figur 4 zeigt Schritte eines Verfahrens gemäß einer Ausführungsform der vorliegenden Erfindung.

Im Detail zeigt Figur 4 Schritte eines Verfahrens zur Bereitstellung eines Sanitärbeckens für Unterbau und flächenbündigen Einbau.

Das Verfahren umfasst dabei die folgenden Schritte.

In einem ersten Schritt S1 erfolgt ein Herstellen eines Sanitärbeckens mit einer Oberfläche, zumindest einer Seitenschürze und einer Frontschürze.

In einem weiteren Schritt S2 erfolgt ein Ausbilden eines ersten Randes in einem ersten Übergangsbereich von Oberfläche und der zumindest einen Frontschürze.

In einem weiteren Schritt S3 erfolgt ein Ausbilden eines zweiten Randes in einem zweiten Übergangsbereich von Oberfläche und der zumindest einen Seitenschürze.

Zumindest einer der Schritte S1-S3 erfolgt dergestalt, dass der zweite Rand mit zumindest einem ersten und einem zweiten Randbereich ausgebildet wird, die unterschiedliche Größe aufweisen, wobei der erste Randbereich benachbart zu einem Übergangsbereich zwischen der zumindest einen Front- und Seitenschürze angeordnet wird, und dass der erste Randbereich des zweiten Randes kontinuierlich in den ersten Rand übergehend ausgebildet wird, wobei der erste Randbereich des zweiten Randes kleiner ausgebildet wird als der erste Rand, und wobei die Größe des ersten und/oder zweiten Randes anhand eines Radius des Übergangs zwischen Oberfläche und zumindest einer Seitenschürze und/oder zwischen Oberfläche und Frontschürze bestimmt wird.

Zusammenfassend weist zumindest eine der Ausführungsformen der Erfindung zumindest einen der folgenden Vorteile auf:
- Einfache und kostengünstige Herstellbarkeit,
- Hohe Flexibilität hinsichtlich verschiedener Einbauarten, insbesondere flächenbündiger Einbau und Unterbau,
- Hohe optische Anmutung,
- Einfache Entformbarkeit aus einem Gießwerkzeug, wenn das Sanitärbecken als Gießteil hergestellt wird.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Spültrog
- 2: Oberfläche
- 3: Seitenschürze
- 4: Frontschürze
- 5: Arbeitsplatte
- 6: Rückwand
- 8: Kante
- 10: Erster Übergangsbereich
- 11: Zweiter Übergangsbereich
- 12: Übergangsbereich
- 20: Erster Rand
- 21: Zweiter Rand
- 30: Erster Randbereich/Abschnitt
- 31: Zweiter Randbereich/Abschnitt
- 40, 41, 42: Winkel
- 50: Krümmungsradius
- 51, 52, 53, 54: Radius Rand
- 60, 61: Erstreckung
- 70: Vorsprung
- 80: Rücksprung
- 90: Bereich

## Patentansprüche

1. Sanitärbecken (1), insbesondere Spültrog für eine Spüle, zum Einbau in ein Sanitärmöbel, insbesondere ein Küchenmöbel oder dergleichen, wobei das Sanitärbecken (1) eine Oberfläche (2), zumindest eine Seitenschürze (3) und eine Frontschürze (4) umfasst, wobei
in einem ersten Übergangsbereich (10) von Oberfläche (2) und der zumindest einen Frontschürze (4) ein erster abgerundeter Rand (20) ausgebildet ist, und wobei in einem zweiten Übergangsbereich (11) von Oberfläche (2) und der zumindest einen Seitenschürze (3) ein zweiter Rand (21) ausgebildet ist,
**dadurch gekennzeichnet, dass**
der zweite Rand (21) zumindest einen ersten und einen zweiten Randbereich (30, 31) aufweist, die jeweils abgerundet sind und unterschiedliche Radien aufweisen, wobei der erste Randbereich (30) benachbart zu einem Übergangsbereich (12) zwischen der zumindest einen Front- und Seitenschürze (3, 4) angeordnet ist, und dass
der erste Randbereich (30) des zweiten Randes (21) kontinuierlich in den ersten Rand (20) übergehend ausgebildet ist, wobei der Radius des ersten Randbereichs (30) des zweiten Randes (21) kleiner als ein Radius des ersten Randes (20) ist.

2. Sanitärbecken gemäß Anspruch 1, **dadurch gekennzeichnet, dass** der Winkel (40) zwischen der zumindest einen Seitenschürze (3) und der Frontschürze (4) und/ oder der Winkel (41, 42) zwischen Oberfläche (2) und Seitenschürze (3) und/oder Frontschürze (4) zwischen 80 Grad und 100 Grad, vorzugsweise zwischen 85 Grad und 95 Grad, insbesondere im Wesentlichen 90 Grad beträgt.

3. Sanitärbecken gemäß einem der Ansprüche 1-2, **dadurch gekennzeichnet, dass** der Übergangsbereich (12) zwischen der zumindest einen Frontschürze (4) und der zumindest einen Seitenschürze (3) kontinuierlich ausgebildet ist, insbesondere gekrümmt ist.

4. Sanitärbecken gemäß Anspruch 3, **dadurch gekennzeichnet, dass** der Übergangsbereich (12) zwischen der zumindest einen Frontschürze (4) und der zumindest einen Seitenschürze (3) mit einem Krümmungsradius (50) versehen ist, der zumindest das 3-fache, insbesondere mehr als das 6-fache, vorzugsweise mehr als das 10-fache des Radius des ersten Randes (20) aufweist.

5. Sanitärbecken gemäß einem der Ansprüche 1-4, **dadurch gekennzeichnet, dass** das Verhältnis der Radien von erstem Rand (20) und erstem Randbereich (30) des zweiten Randes (21) mindestens 1,5, vorzugsweise mindestens 2,0, insbesondere mindestens 2,5, vorzugsweise mindestens 3, insbesondere 4, 4,5 oder 5, beträgt.

6. Sanitärbecken gemäß einem der Ansprüche 1-5, **dadurch gekennzeichnet, dass** der zweite Rand (21) zumindest zwei erste Randbereiche (30) aufweist, die jeweils zu unterschiedlichen Seitenschürzen benachbart angeordnet sind.

7. Sanitärbecken gemäß einem der Ansprüche 1-6, **dadurch gekennzeichnet, dass** das Verhältnis der Radien von erstem Randbereich (30) und zweitem Randbereich (31) des zweiten Randes (21) mindestens 2,5, vorzugsweise mindestens 5,0, insbesondere mindestens 7,5, vorzugsweise mindestens 9, insbesondere 10, 11 oder 12, beträgt.

8. Sanitärbecken gemäß einem der Ansprüche 1-7, **dadurch gekennzeichnet, dass** das Verhältnis der Länge der jeweiligen Erstreckung (60, 61) von zweitem und erstem Randbereich (30, 31) entlang der Oberfläche (2) zumindest 1,5, vorzugsweise mindestens 2,5, insbesondere mindestens 3, vorzugsweise mindestens 4, insbesondere 5 oder mehr beträgt.

9. Sanitärbecken gemäß einem der Ansprüche 1-8, **dadurch gekennzeichnet, dass** der zweite Randbereich (31) des zweiten Randes (21) als Kante mit Radius 0 ausgebildet ist.

10. Sanitärbecken gemäß einem der Ansprüche 1-9, **dadurch gekennzeichnet, dass** das Sanitärbecken (1) einteilig ausgebildet ist.

11. Sanitärbecken gemäß einem der Ansprüche 1-10, **dadurch gekennzeichnet, dass** im Bereich des zweiten Randbereichs (31) die Oberfläche (2) einen Rücksprung (80) aufweist und/oder dass die zumindest eine Seitenschürze (3) nur teilweise entlang einer Seitenwand des Sanitärbeckens (1) erstreckend ausgebildet ist.

12. Verfahren zur Bereitstellung eines Sanitärbeckens (1) für Unterbau und flächenbündigen Einbau, umfassend die Schritte:
- Herstellen (S1) eines Sanitärbeckens (1) mit einer Oberfläche (2), zumindest einer Seitenschürze (3) und einer Frontschürze (4),
- Ausbilden (S2) eines ersten abgerundeten Randes (20) in einem ersten Übergangsbereich (10) von Oberfläche (2) und der zumindest einen Frontschürze (4),
- Ausbilden (S3) eines zweiten Randes (21) in einem zweiten Übergangsbereich (11) von Oberfläche (2) und der zumindest einen Seitenschürze (3),
**dadurch gekennzeichnet, dass**
der zweite Rand (21) mit zumindest einem ersten und einem zweiten Randbereich (30, 31) ausgebildet wird, die jeweils abgerundet sind und unterschiedliche Radien aufweisen, wobei der erste Randbereich (30) benachbart zu einem Übergangsbereich (12) zwischen der zumindest einen Front- und Seitenschürze (3, 4) angeordnet wird, und dass
der erste Randbereich (30) des zweiten Randes (21) kontinuierlich in den ersten Rand (20) übergehend ausgebildet wird, wobei der Radius des ersten Randbereichs (30) des zweiten Randes (21) kleiner ausgebildet wird als ein Radius des ersten Randes (20).

13. Verfahren gemäß Anspruch 12, **dadurch gekennzeichnet, dass** die Radien von erstem und zweitem Randbereich (30, 31) so hergestellt werden, dass das Verhältnis der Radien von erstem Randbereich (30) und zweitem Randbereich (31) mindestens 2,5, vorzugsweise mindestens 5,0, insbesondere mindestens 7,5, vorzugsweise mindestens 9, insbesondere 10, 11 oder 12, beträgt.

14. Verfahren gemäß einem der Ansprüche 12-13, **dadurch gekennzeichnet, dass** im Bereich des zweiten Randbereichs (31) die Oberfläche (2) und/oder die Seitenschürze parallel zur Oberfläche (2) mit einem Rücksprung hergestellt wird.

## Claims

1. Sanitary basin (1), in particular rinsing tub for a sink, for installation in an item of sanitary furniture, in particular an item of kitchen furniture or the like, wherein the sanitary basin (1) comprises a surface (2), at least one side skirt (3) and a front skirt (4), wherein
in a first transition region (10) of the surface (2) and the at least one front skirt (4) a first rounded edge (20) is formed, and wherein in a second transition region (11) of the surface (2) and the at least one side skirt (3) a second edge (21) is formed,
**characterised in that**
the second edge (21) has at least a first and a second edge region (30, 31) which are each rounded and have different radii, wherein the first edge region (30) is arranged adjacent to a transition region (12) between the at least one front and side skirt (3, 4) and **in that**
the first edge region (30) of the second edge (21) is constructed to merge continuously into the first edge (20), wherein the radius of the first edge region (30) of the second edge (21) is smaller than a radius of the first edge (20).

2. Sanitary basin according to claim 1, **characterised in that** the angle (40) between the at least one side skirt (3) and the front skirt (4) and/or the angle (41, 42) between the surface (2) and side skirt (3) and/or front skirt (4) is between 80 degrees and 100 degrees, preferably between 85 degrees and 95 degrees, in particular substantially 90 degrees.

3. Sanitary basin according to any one of claims 1 to 2, **characterised in that** the transition region (12) between the at least one front skirt (4) and the at least one side skirt (3) is constructed in a continuous, in particular curved manner.

4. Sanitary basin according to claim 3, **characterised in that** the transition region (12) between the at least one front skirt (4) and the at least one side skirt (3) is provided with a radius of curvature (50) which has at least 3 times, in particular more than 6 times, preferably more than 10 times the radius of the first edge (20).

5. Sanitary basin according to any one of claims 1 to 4, **characterised in that** the ratio of the radii of the first edge (20) and the first edge region (30) of the second edge (21) is at least 1.5, preferably at least 2.0, in particular at least 2.5, preferably at least 3, in particular 4, 4.5 or 5.

6. Sanitary basin according to any one of claims 1 to 5, **characterised in that** the second edge (21) has at least two first edge regions (30) which are each arranged adjacent to different side skirts.

7. Sanitary basin according to any one of claims 1 to 6, **characterised in that** the ratio of the radii of the first edge region (30) and second edge region (31) of the second edge (21) is at least 2.5, preferably at least 5.0, in particular at least 7.5, preferably at least 9, in particular 10, 11 or 12.

8. Sanitary basin according to any one of claims 1 to 7, **characterised in that** the ratio of the length of the respective extent (60, 61) of the second and first edge region (30, 31) along the surface (2) is at least 1.5, preferably at least 2.5, in particular at least 3, preferably at least 4, in particular 5 or more.

9. Sanitary basin according to any one of claims 1 to 8, **characterised in that** the second edge region (31) of the second edge (21) is in the form of an edge with a radius 0.

10. Sanitary basin according to any one of claims 1 to 9, **characterised in that** the sanitary basin (1) is constructed in one piece.

11. Sanitary basin according to any one of claims 1 to 10, **characterised in that**, in the region of the second edge region (31), the surface (2) has a recess (80) and/or **in that** the at least one side skirt (3) is constructed to extend only partially along a side wall of the sanitary basin (1).

12. Method for providing a sanitary basin (1) for undermounting and flush-mounted installation, comprising the steps of:
- producing (S1) a sanitary basin (1) having a surface (2), at least one side skirt (3) and front skirt (4),
- forming (S2) a first rounded edge (20) in a first transition region (10) of the surface (2) and the at least one front skirt (4),
- constructing (S3) a second edge (21) in a second transition region (11) of the surface (2) and the at least one side skirt (3),
**characterised in that**
the second edge (21) is constructed with at least a first and a second edge region (30, 31) which are rounded in each case and which have different radii, wherein the first edge region (30) is arranged adjacent to a transition region (12) between the at least one front and side skirt (3, 4), and **in that**
the first edge region (30) of the second edge (21) is constructed to merge continuously into the first edge (20), wherein the radius of the first edge region (30) of the second edge (21) is constructed to be smaller than a radius of the first edge (20).

13. Method according to claim 12, **characterised in that** the radii of the first and second edge regions (30, 31) are produced in such a manner that the ratio of the radii of the first edge region (30) and second edge region (31) is at least 2.5, preferably at least 5.0, in particular at least 7.5, preferably at least 9, in particular 10, 11 or 12.

14. Method according to any one of claims 12 to 13, **characterised in that** in the region of the second edge region (31) the surface (2) and/or the side skirt is produced parallel with the surface (2) with a recess.

## Revendications

1. Bac sanitaire (1), plus particulièrement bac de rinçage pour un lavabo, destiné à être monté dans un meuble sanitaire, plus particulièrement un meuble de cuisine ou autre, dans lequel le bac sanitaire (1) comprend une surface (2), au moins une jupe latérale (3) et une jupe frontale (4), dans lequel
dans une première partie de transition (10) de la surface (2) et de l'au moins une jupe frontale (4), est réalisé un premier bord arrondi (20) et dans lequel, dans une deuxième partie de transition (11) de la surface (2) et de l'au moins une jupe latérale (3), est réalisé un deuxième bord (21),
**caractérisé en ce que**
le deuxième bord (21) comprend au moins une première et une deuxième partie de bord (30, 31), qui sont arrondies et qui présentent différents rayons, dans lequel la première partie de bord (30) est disposée de manière adjacente à une partie de transition (12) entre l'au moins une jupe frontale et latérale (3, 4) et **en ce que**
la première partie de bord (30) du deuxième bord (21) est réalisé de façon à se transformer de manière continue dans le premier bord (20), dans lequel le rayon de la première partie de bord (30) du deuxième bord (21) est inférieur à un rayon du premier bord (20).

2. Bac sanitaire selon la revendication 1, **caractérisé en ce que** l'angle (40) entre l'au moins une jupe latérale (3) et la jupe frontale (4) et/ou l'angle (41, 42) entre la surface (2) et la jupe latérale (3) et/ou la jupe frontale (4) est entre 80 degrés et 100 degrés, de préférence entre 85 degrés et 95 degrés, plus particulièrement globalement de 90 degrés.

3. Bac sanitaire selon l'une des revendications 1 à 2, **caractérisé en ce que** la partie de transition (12) entre l'au moins une jupe frontale (4) et l'au moins une jupe latérale (3) est continue, plus particulièrement incurvée.

4. Bac sanitaire selon la revendication 3, **caractérisé en ce que** la partie de transition (12) entre l'au moins une jupe frontale (4) et l'au moins une jupe latérale (3) présente un rayon de courbure (50) qui représente au 3 fois, plus particulièrement plus de 6 fois, de préférence plus de 10 fois le rayon du premier bord (20).

5. Bac sanitaire selon l'une des revendications 1 à 4, **caractérisé en ce que** le rapport entre les rayons du premier bord (20) et de la première partie de bord (30) du deuxième bord (21) est d'au moins 1,5, de préférence d'au moins 2,0, plus particulièrement d'au moins 2,5, de préférence d'au moins 3, plus particulièrement de 4, 4,5 ou 5.

6. Bac sanitaire selon l'une des revendications 1 à 5, **caractérisé en ce que** le deuxième bord (21) présente au moins deux premières parties de bord (30) qui sont disposées chacune de manière adjacente à des de jupes latérales différentes.

7. Bac sanitaire selon l'une des revendications 1 à 6, **caractérisé en ce que** le rapport entre les rayons du premier bord (30) et de la deuxième partie de bord (31) du deuxième bord (21) est d'au moins 2,5 de préférence d'au moins 5,0, plus particulièrement d'au moins 7,5, de préférence d'au moins 9, plus particulièrement de 10, 11 ou 12.

8. Bac sanitaire selon l'une des revendications 1 à 7, **caractérisé en ce que** le rapport entre la longueur de l'extension (60, 61) respective de la deuxième et de la première partie de bord (30, 31) le long de la surface (2) est d'au moins 1,5, de préférence d'au moins 2,5, plus particulièrement d'au moins 3, de préférence d'au moins 4, plus particulièrement de 5 ou plus.

9. Bac sanitaire selon l'une des revendications 1 à 8, **caractérisé en ce que** la deuxième partie de bord (31) du deuxième bord (21) est conçue comme une arête avec un rayon égale à 0.

10. Bac sanitaire selon l'une des revendications 1 à 9, **caractérisé en ce que** le bac sanitaire (1) est réalisé d'une seule pièce.

11. Bac sanitaire selon l'une des revendications 1 à 10, **caractérisé en ce que**, au niveau de la deuxième partie de bord (31), la surface (2) présente un retrait (80) et/ou **en ce que** l'au moins une jupe latérale (3) est réalisée de façon à s'étendre seulement partiellement le long d'une paroi latérale du bac sanitaire (1).

12. Procédé de mise à disposition d'un bac sanitaire (1) pour une infrastructure et un montage en affleurement, comprenant les étapes suivantes :
- réalisation (S1) d'un bac sanitaire (1) avec une surface (2), au moins une jupe latérale (3) et une jupe frontale (4),
- réalisation (S2) d'un premier bord arrondi (20) dans une première partie de transition (10) de la surface (2) et de l'au moins une jupe frontale (4),
- réalisation (S3) d'un deuxième bord (21) dans une deuxième partie de transition (11) de la surface (2) et de l'au moins une jupe latérale (3),
**caractérisé en ce que**
le deuxième bord (21) est réalisé avec au moins une première et une deuxième parties de bord (30, 31), qui sont respectivement arrondies et qui présentent des rayons différents, dans lequel la première partie de bord (30) est disposée de manière adjacente à une partie de transition (12) entre l'au moins une jupe frontale et latérale (3, 4) et **en ce que**
la première partie de bord (30) du deuxième bord (21) est réaliser de façon à se transformer de manière continue dans le premier bord (20), dans lequel le rayon de la première partie de bord (30) du deuxième bord (21) est inférieur à un rayon du premier bord (20).

13. Procédé selon la revendication 12, **caractérisé en ce que** les rayons des première et deuxième parties de bord (30, 31) sont réalisés de façon à ce que le rapport entre les rayons de la première partie de bord (30) et de la deuxième partie de bord (31) est d'au moins 2,5, de préférence d'au moins 5,0, plus particulièrement d'au moins 7,5, de préférence d'au moins 9, plus particulièrement de 10, 11 ou 12.

14. Procédé selon l'une des revendications 12 à 13, **caractérisé en ce que**, au niveau de la deuxième partie de bord (31), la surface (2) et/ou la jupe latérale est réalisée parallèlement à la surface (2) avec un retrait.
